# FASCICULE DE BREVET EUROPEEN

(11) **EP 3 140 842 B1**
(45) Date de publication et mention de la délivrance du brevet: **22.07.2020**
(21) Numéro de dépôt: 15725778.3
(22) Date de dépôt: 22.04.2015
(51) Int. Cl.: H01H 1/20, H01H 50/30, H01H 51/06

(54) **DISPOSITIF DE CONTACT D'UN CONTACTEUR DE DÉMARREUR**
KONTAKTVORRICHTUNG EINES ANLASSERSCHÜTZES
CONTACT DEVICE OF A STARTER CONTACTOR

(30) Priorité: 05.05.2014 FR 1454028
(43) Date de publication de la demande: 15.03.2017
(73) Titulaire: Valeo Equipements Electriques Moteur, 94046 Créteil Cedex (FR)
(72) Inventeur: GUIGNOT, Romain, F-38110 St Victor de Cessieu (FR)
(74) Mandataire: Prigent, Pierre
(86) Numéro de dépôt international: PCT/FR2015/051089
(87) Numéro de publication internationale: WO 2015/170028

(56) Documents cités:
- DE-A1-102012 201 967
- FR-A1- 2 906 941
- FR-A1- 2 957 711
- GB-A- 795 336

## Description

La présente invention concerne le domaine des démarreurs pour moteur thermique, notamment de véhicule automobile, et plus précisément les contacteurs des démarreurs qui permettent l'alimentation du moteur électrique entraînant le pignon du démarreur.

Les contacteurs des démarreurs de l'état de la technique ont deux rôles, d'une part déplacer le lanceur supportant le pignon par le biais d'une fourchette de manière à permettre l'engrenage du pignon sur la couronne du moteur thermique à démarrer et d'autre part alimenter le moteur électrique du démarreur permettant d'entraîner le pignon en rotation. Pour cela, les contacteurs comprennent un jeu de bobines permettant de déplacer la partie mobile d'un noyau magnétique, la partie mobile du noyau magnétique entraînant à la fois le déplacement de la fourchette et le déplacement d'un dispositif de contact comprenant une plaquette de contact destinée à établir un contact électrique entre des bornes d'alimentation du moteur électrique.

Par ailleurs, des ressorts dits ressort d'écrasement et ressort de rappel sont placés de part et d'autre de la plaquette de manière à contraindre la plaquette contre les bornes lorsque les bobines sont activées et déplacent la plaquette vers les bornes et pour faciliter le retour de la plaquette en position initiale lorsque les bobines ne sont plus alimentées.

Cependant, avec les systèmes de l'état de la technique, il peut survenir la présence d'un ou plusieurs rebonds de la plaquette sur les bornes lorsque les bobines sont alimentées. Ce(s) rebond(s) provoque(nt) un mauvais contact et perturbe(nt) le fonctionnement du démarreur.

De plus, les dispositifs de contact de l'état de la technique comprennent généralement un nombre important de pièces ce qui entraîne un montage complexe.

La demande de brevet FR2957711 divulgue un dispositif de contact d'un contacteur de démarreur selon le préambule de la revendication 1. Il est notamment connu de cette demande de brevet des moyens de montage d'ensemble tige, ressorts et butées. Par exemple, dans cette demande de brevet, il existe des montages avec des butées montées sur la tige pour retenir un ressort d'écrasement. Dans un mode de réalisation, il est décrit une rondelle montée du type à baïonnette sur la tige de contact. Ce mode de réalisation nécessite de réaliser un axe avec un épaulement à méplat et une gorge.

De plus le procédé de fabrication est très compliqué avec une machine car il faut pouvoir indexer la rondelle par rapport à l'épaulement et tourner celui-ci tout en exerçant une pression sur le ressort d'écrasement.

Ce mode de réalisation est donc complexe à mettre en œuvre. D'autres modes de réalisation sont décrits pour résoudre ce problème de montage complexe ainsi qu'une tige sans épaulement. Par exemple, il est décrit un mode de réalisation dans lequel, l'ensemble comporte une rondelle à griffe monté sur la tige de contact, cependant avec un tel mode de réalisation il y a un risque avec de nombreux cycles d'utilisations tels que pour les démarreurs renforcés, (c'est-à-dire un démarreur qui démarre un moteur thermique qui s'est éteint volontairement lors de l'arrêt du véhicule, par exemple un feu rouge) qui demande un nombre de cycle quatre fois plus élevé qu'avec un démarreur dit standard que la rondelle à griffe casse ou recule vers le noyau fixe laissant un jeu avec le ressort d'écrasement provoquant un disfonctionnement du démarreur. En effet, dans un tel cas, le ressort d'écrasement peut ne plus être fonctionnel et donc ne plus assurer le contact entre la plaquette de contact et les bornes. Dans un autre mode de réalisation de ce document, il est décrit un mode de réalisation dans lequel on ajoute une goupille dans l'axe pour maintenir une rondelle formant la butée du ressort d'écrasement. Cependant un tel mode de réalisation est complexe à mettre en place du fait de l'insertion à force dans l'arbre d'une goupille qui peut casser lors du montage. De plus il y a deux pièces à monter au lieu d'une par rapport aux autres modes de réalisations, complexifiant le montage. En outre un tel montage ne peut pas permettre un repos de la tige de contact sur le noyau fixe. En effet avec un tel mode de réalisation à l'état repos c'est la plaquette qui est en appuie sur le noyau fixe qui peut lui provoquer une déformation.

De plus dans tous ces modes de réalisations ainsi que dans l'art antérieur, le ressort d'écrasement de la plaquette contre les bornes peut se désaxer par rapport à la tige entraînant un déséquilibrage des forces du ressort sur la plaquette contre les bornes. Il s'ensuit un risque d'arc entre la plaquette et une borne puisque la plaquette est inclinée et donc vient en contact avec une borne avant l'autre borne. Ces arcs provoquent une usure prématurée de la plaquette.

Le but de l'invention est donc de fournir une solution peu coûteuse et présentant un montage simple du dispositif de contact permettant de réduire l'apparition de rebonds lorsque les bobines sont alimentées et que la plaquette est déplacée vers les bornes. De plus, le dispositif de contact doit être fiable pour permettre de maintenir les différents éléments en position même après un grand nombre de démarrages.

A cet effet, la présente invention a pour objet un dispositif de contact d'un contacteur de démarreur comprenant :
- une tige de contact en matériau isolant électriquement,
- une plaquette de contact en matériau conducteur électriquement comprenant un trou dans lequel est montée la tige de contact,
- un ressort d'écrasement,
- un ressort de rappel,
le dispositif de contact comprenant un clip de fermeture de largeur radiale supérieure ou égale au diamètre externe du ressort d'écrasement, une encoche radiale étant ménagée dans ledit clip de fermeture, ladite encoche recevant une portion de la tige de contact, le ressort d'écrasement étant monté comprimé entre le clip de fermeture et la plaquette de contact qui est en butée sur une collerette de maintien de la tige de contact.

Ainsi, il s'en suit un montage facile à réaliser avec une seule pièce du clip de fermeture monté sur la tige de contact formant la butée du ressort d'écrasement. En effet, l'insertion du clip dans une encoche de la tige de contact est bien plus facile à réaliser que de centrer une rondelle sur la tige. Il s'en suit un coût de fabrication moins élevé et une faisabilité avec un risque de rébus plus faible que dans l'art antérieur. De plus un tel clip permet d'assurer son maintien tout au long de la durée de vie du démarreur sur la tige de commande en étant en appui contre une paroi de l'encoche radiale de la tige de contact.

Selon un autre aspect de la présente invention, le clip de fermeture est en butée sur une collerette de fermeture de la tige de contact.

Cela permet d'avoir un meilleur appui du clip contre la tige de commande et donc de diminuer le pivotement du clip par rapport à la tige de commande afin d'avoir un appui stable pour le ressort d'écrasement.

Selon un aspect supplémentaire de la présente invention, le clip de fermeture comprend un premier bord périphérique de centrage configuré pour venir entourer au moins partiellement la collerette de fermeture de manière à maintenir le clip de fermeture en position autour de la tige de contact.

Cela permet d'avoir un centrage du clip autour de l'axe de la tige de contact et donc de diminuer le risque qu'une partie du ressort ne soit pas en appuie sur le clip.

Selon un aspect supplémentaire de la présente invention, le clip de fermeture comprend un bord périphérique de centrage configuré pour être entouré au moins partiellement par l'extrémité du ressort d'écrasement pour maintenir ledit ressort d'écrasement centré autour de la tige de contact. Cela permet de mieux maintenir le ressort centré sur la tige de contact.
Selon un aspect additionnel le clip de fermeture comprenant de chaque côté deux bords périphériques de centrage, un configuré pour être entouré au moins partiellement par l'extrémité du ressort d'écrasement pour maintenir ledit ressort d'écrasement centré autour de la tige de contact et un pour venir entourer au moins partiellement la collerette de fermeture de manière à maintenir le clip de fermeture en position autour de la tige de contact. Cela permet d'assurer un bon centrage du ressort sur la tige de contact pour éviter un contact par exemple entre le ressort et le noyau fixe. Cela permet en outre un appui du ressort sur la plaquette de contact équilibré permettant de diminuer l'usure de la plaquette de contact en diminuant les risques d'arc toujours du même côté de la plaquette de contact.
Selon un aspect supplémentaire, le clip de fermeture est symétrique. Cela permet d'être monté dans les deux sens pour faciliter le montage.

Selon un autre aspect de la présente invention, la collerette de fermeture est monobloc avec la tige de contact.

Selon un aspect supplémentaire de la présente invention, la collerette de maintien est monobloc avec la tige de contact.

Selon un autre aspect de la présente invention, le ressort d'écrasement est en contact avec la plaquette de contact.

Selon un aspect supplémentaire de la présente invention, le ressort d'écrasement comprend une spire à l'extrémité du ressort d'écrasement en contact avec la plaquette de contact, cette spire comportant une portion de surface plane perpendiculaire à l'axe de révolution du ressort d'écrasement.

Selon un aspect additionnel de la présente invention, le clip de fermeture et la plaquette de contact appliquent une précontrainte de 45N +/- 10% sur le ressort d'écrasement.

Selon un autre aspect de la présente invention, le ressort de rappel est maintenu par frottements autour d'une extrémité de la tige de contact et vient en appui sur la collerette de maintien.

Selon un aspect supplémentaire de la présente invention, le diamètre du trou de la plaquette de contact est supérieur au diamètre de la collerette de fermeture et inférieur au diamètre de la collerette de maintien.

Selon un aspect supplémentaire de la présente invention, le ressort d'écrasement a une raideur supérieure au ressort de rappel.

La présente invention concerne également un démarreur comprenant un dispositif de contact.

D'autres caractéristiques et avantages de l'invention apparaîtront dans la description qui va maintenant en être faite, en référence aux dessins annexés qui en représentent, à titre indicatif mais non limitatif, des modes de réalisation possibles.

Sur ces dessins:
- la figure 1A représente une vue en coupe axiale d'un contacteur de démarreur selon un mode de réalisation de l'invention;
- la figure 1B représente une vue en coupe axiale d'un contacteur de démarreur selon un autre mode de réalisation de l'invention l'invention,
- la figure 2 représente une vue éclatée d'un dispositif de contact selon la présente invention;
- les figures 3a, 3b, 3c, 3d représentent un schéma d'un clip de fermeture selon un premier mode de réalisation de la présente invention;
- les figures 4a, 4b, 4c et 4d représentent des schémas d'un clip de fermeture selon un deuxième mode de réalisation de la présente invention;
- la figure 5 représente une coupe du dispositif de contact selon l'invention à l'état monté ;
- la figure 6 représente une figure d'un dispositif de contact selon l'invention à l'état monté ;

Sur ces figures, les mêmes numéros de référence désignent des éléments identiques.

### Contacteur 1

Les figures 1A et 1B montrent un schéma d'un contacteur 1 de démarreur comprenant un capot 3 renfermant un jeu de bobines 5. Le jeu de bobines 5 définit en son centre une chambre tubulaire 7 dans laquelle est disposé un noyau magnétique 9. Le noyau magnétique 9 comprend une partie fixe 9a et une partie mobile 9b qui peut se déplacer en translation, sous l'effet du jeu de bobines 5, entre une position de repos représenté sur la figure 1 et une position active dans laquelle la partie mobile 9b vient en contact avec la partie fixe 9a du noyau magnétique 9. Un ressort hélicoïdal 11 favorise le retour en position de repos en l'absence d'alimentation du jeu de bobines 5. Le jeu de bobines 5 comprend une bobine d'appel 5a et une bobine de contact 5b, les deux bobines 5a et 5b étant alimentées pour déplacer la partie mobile 9b du noyau magnétique 9 de sa position de repos à sa position active puis le maintien en position active de la partie mobile 9b est assuré par la seule bobine de contact 5b de manière à limiter la consommation du jeu de bobines 5.

La partie mobile 9b du noyau magnétique 9 est reliée à une fourchette 13 (représentée partiellement) qui entraîne le déplacement d'un lanceur de pignon (non représenté) du démarreur vers la couronne (non représentée) du moteur thermique à démarrer lorsque la partie mobile 9b du noyau magnétique 9 se déplace vers sa position active.

De plus, le déplacement de la partie mobile 9b du noyau magnétique 9 en position active entraîne le déplacement en translation par rapport au capot 3 d'une tige de contact 17 d'un dispositif de contact 15 entre une position de repos représentée sur la figure 1 et une position active. Le dispositif de contact 15 comprend une tige de contact 17 munie d'une collerette de maintien 17a solidaire en translation de la tige de contact 17 et une plaquette de contact 19 montée sur la tige de contact 17. Le passage en position active de la tige de contact 17 provoque la mise en contact de la plaquette de contact 19 avec au moins une borne électrique. Dans le cas présent, la plaquette de contact 19 vient en contact avec deux bornes électriques 21 et 23 pour alimenter le moteur électrique (non représenté) entraînant la rotation du pignon. De plus, la plaquette de contact 19 est mobile par rapport à la tige de contact 17 entre une position initiale dans laquelle la tige de contact 17 est dans une position de repos et une position finale dans laquelle la tige de contact 17 est en position active. En position initiale, la plaquette de contact 19 est en contact avec la collerette de maintien 17a et en position finale, un jeu est formé entre la collerette de maintien 17a et la plaquette de contact 19 du fait du contact avec les bornes électriques 21 et 23.

Le dispositif de contact 15 comprend également un ressort d'écrasement 25 monté sur la tige de contact 17 qui vient se positionner autour d'une portion de la tige de contact 17 et destiné à se comprimer lorsque la plaquette de contact 19 rentre en contact avec les bornes électriques 21 et 23 et un ressort de rappel 27 destiné à faciliter le retour du dispositif de contact 15 en position de repos lorsque les bobines 5a et 5b ne sont plus alimentées.
Dans le mode de réalisation de la figure 1A, en position repos la plaquette est en contact avec le noyau fixe.
Dans le mode de réalisation de la figure 1B, en position repos la plaquette n'est pas en contact avec le noyau fixe mais c'est la butée 17B qui est en contact avec le noyau fixe. Cela permet d'éviter que la plaquette se déforme lorsque le ressort 25 visible sur la figure 2 pousse la plaquette vers la position repos.

### Dispositif de contact 15

Le dispositif de contact va maintenant être décrit en détails à partir de la figure 2.

La figure 2 représente une vue éclatée d'un dispositif de contact 15 selon l'invention. Le dispositif de contact comprend une tige de contact 17 réalisée en matériau isolant électriquement, par exemple en matériau polymère. La tige de contact 17 comprend une première surface radiale formant une collerette de maintien 17a d'un premier diamètre et une deuxième surface radiale formant une collerette de fermeture 17b d'un deuxième diamètre inférieur au premier diamètre. Les collerettes de maintien 17a et de fermeture 17b sont monoblocs avec la tige de contact 17, c'est-à-dire issues de matière avec la tige de contact 17. La plaquette de contact 19 est réalisée en matériau conducteur, par exemple en cuivre, et comprend un trou 19a central et circulaire dont le diamètre est supérieur au diamètre de la collerette de fermeture 17b et inférieur au diamètre de la collerette de maintien 17a.

Ainsi, la plaquette de contact est montée sur la tige de contact 17 en insérant la tige de contact 17 dans le trou 19a de la plaquette de contact 19 comme indiqué par la flèche 29. La plaquette de contact 19 vient alors en contact avec la collerette de maintien 17a d'un premier côté de la collerette de maintien 17a. La largeur de la plaquette est sensiblement égale au diamètre de la collerette de maintien 17a de sorte que la collerette de maintien 17a recouvre sensiblement la largeur de la plaquette de contact 19 ce qui contribue à la stabilité de la plaquette de contact 19. Le ressort d'écrasement 25 dont le diamètre est supérieur au diamètre du trou 19a de la plaquette de contact 19 est positionné autour de la tige de contact 17 et vient en contact avec la plaquette de contact 17 comme indiqué par la flèche 31.

Le ressort d'écrasement 25 comprend au moins une spire à son extrémité dont une portion comprend une surface plane perpendiculaire à l'axe de révolution du ressort d'écrasement 25. Cette surface plane est par exemple obtenue par meulage au niveau de l'extrémité du ressort en contact avec la plaquette de contact 19 de manière à obtenir une surface plane à l'extrémité du ressort d'écrasement 25 et accroître la zone de contact entre le ressort d'écrasement 25 et la plaquette de contact 19 et améliorer ainsi la stabilité de la plaquette de contact 19 notamment lors du passage en position active de la tige de contact 17. Le dispositif de contact 15 comprend également un clip de fermeture 33 dont la largeur radiale est supérieure ou égale au diamètre du ressort d'écrasement 25 et dans lequel est ménagée une encoche radiale 33a dont la largeur est inférieure au diamètre de la collerette de fermeture 17b et qui est destinée à recevoir une portion de la tige de contact 17.

Le clip de fermeture 33 vient se positionner autour de la tige de contact 17 contre la surface radiale formée par la collerette de fermeture 17b, comme représenté par la flèche 35. Le clip de fermeture vient donc entre le ressort d'écrasement 25 et la collerette de fermeture 17b de manière à maintenir le ressort d'écrasement 25 et la plaquette de contact 19 en position sur la tige de contact 17.

Le clip de fermeture 33 est donc monté sur la tige de contact 17 après la plaquette de contact 19 et le ressort d'écrasement 25, le montage du clip de fermeture 33 nécessitant de comprimer le ressort d'écrasement 25 pour être monté sur la tige de contact 17.

Le clip de fermeture 33 applique alors une précontrainte sur le ressort d'écrasement 25 qui applique alors une force sur la plaquette de contact 19 en direction de la collerette de maintien 17a, ce qui contribue à maintenir au maximum la plaquette de contact 19 en appui sur la collerette de maintien 17a. Le ressort d'écrasement 25 peut également comprendre une spire comprenant une portion plane perpendiculaire à l'axe de révolution du ressort d'écrasement 25 à sa deuxième extrémité en contact avec le clip de fermeture 33 de manière à accroître la surface de contact entre le ressort d'écrasement 25 et le clip de fermeture 33.

Le ressort de rappel 27 vient se positionner sur la tige de contact en appui sur un deuxième côté de la collerette de maintien opposé au premier côté comme indiqué par la flèche 37. Le diamètre intérieur du ressort de rappel 27 est légèrement inférieur ou sensiblement égal au diamètre de l'extrémité de la tige de contact 17 destinée à recevoir le ressort de rappel 27 de sorte que les frottements entre le ressort de rappel 27 et la tige de contact 17 permettent le maintien en position du ressort de rappel 27 sur la tige de contact 17, notamment avant son montage dans le contacteur 1.

Comme pour le ressort d'écrasement 25, le ressort de rappel 27 peut comprendre, au moins à l'une de ses extrémités, une spire comprenant une portion plane perpendiculaire à l'axe de révolution du ressort de rappel 27 de manière à obtenir une extrémité avec une surface plane et maximiser la surface de contact avec la collerette de maintien 17a d'un coté et le capot 3 du contacteur 1 de l'autre.

### Clip de fermeture 33

Le clip de fermeture va maintenant être décrit plus en détails à partir des figures 3a, 3b, 3c, 3d, 4a, 4b, 4c , 4d et 5.

Afin d'assurer le centrage et le maintien en position du clip de fermeture 33, ce dernier comprend un bord périphérique de centrage 33b sur sa face destinée à venir en contact avec la collerette de fermeture 17b comme représenté sur la figure 3a, 3b, 3c, 3d.
, le bord périphérique de centrage 33b ayant un diamètre légèrement supérieure au diamètre de la collerette de fermeture 17b de manière à venir se positionner autour de cette dernière tout en laissant un jeu minimum entre les deux. Le clip de fermeture 33 vient donc entourer au moins partiellement la collerette de fermeture 17b.

Selon un mode réalisation alternatif présenté sur les figures 4a, 4b, 4c, 4d le clip de fermeture 33 comprend un deuxième bord périphérique de centrage 33c sur sa deuxième face destinée à être en contact avec le ressort d'écrasement 25, le deuxième bord périphérique de centrage 33c ayant un diamètre légèrement supérieur au diamètre du ressort d'écrasement 25 de manière à venir entourer au moins partiellement l'extrémité du ressort d'écrasement 25 tout en limitant le jeu entre ce dernier et le clip de fermeture 33. Ce deuxième bord périphérique de centrage 33c permet de maintenir le ressort d'écrasement 25 dans une position centrée autour de la tige de contact 17. Les deux bords périphériques de centrage 33b et 33c peuvent être différents, par exemple dans le cas où le diamètre du ressort d'écrasement 25 et de la collerette de fermeture 17b sont différents mais peuvent également être identiques dans le cas ou le diamètre du ressort d'écrasement 25 et de la collerette de fermeture 17b sont sensiblement identiques de manière à faciliter la fabrication du clip de fermeture 33 et réduire les coûts de fabrication.

La figure 5 représente une coupe du dispositif dont le clip de fermeture 33 est selon le mode de réalisation de la figure 4a à 4D, à l'état monté sur la tige de contact 17. Le premier bord périphérique de centrage 33b vient se positionner autour de la collerette de fermeture 17b et le deuxième bord périphérique de centrage 33c vient se positionner au centre du ressort d'écrasement 25 permettant ainsi un maintien et un centrage du ressort d'écrasement 25 autour de la tige de contact 17.

### Ressort d'écrasement 25 et ressort de rappel 27

Les ressorts d'écrasement 25 et de rappel 27 sont des ressorts hélicoïdaux généralement métalliques par exemple en acier. Dans la présente invention, la raideur du ressort d'écrasement 25 est supérieure à la raideur du ressort de rappel 27. De plus, le ressort d'écrasement 25 est comprimé entre la plaquette de contact 19 et le clip de fermeture 33 de sorte qu'à l'état de repos du dispositif de contact 15, une précontrainte entre 40N et 50N est appliqué sur le ressort d'écrasement 25 ; La figure 6 représente une figure du dispositif de contact 15 à l'état assemblé. Ce dispositif de contact 15 comporte seulement cinq pièces : la tige de contact 17, le ressort de rappel 27, la plaquette de contact 19, le ressort d'écrasement 25 et le clip de fermeture 33. Ce faible nombre de pièces permet de réduire le coût du dispositif et de rendre la montage plus simple et plus rapide ce qui permet de réduire également les coûts de montage.

Comme décrit précédemment, en fonctionnement, l'alimentation du jeu de bobines 5 provoque donc le déplacement de la tige de contact en position active, ce qui provoque la mise en contact de la plaquette de contact avec les bornes électriques 21 et 23. A cet instant, le ressort d'écrasement 25 applique un effort sur la plaquette de contact 19 supérieur d'au moins 20 Newtons à l'effort exercé par le ressort de ressort de rappel 27 sur la tige de contact 17 du fait de la différence de raideur entre le ressort d'écrasement 25 et le ressort de rappel 27. L'effort exercé par le ressort de rappel 27 sur la tige de contact 17 est compris dans un intervalle allant de 25 à 40 Newtons. L'effort exercé par le ressort d'écrasement 25 sur la plaquette de contact 19 est par exemple de 51 Newtons tandis que l'effort exercé par le ressort de rappel 27 sur la tige de contact 17 est de 28 Newtons. Cet effort supérieur du ressort d'écrasement 25 par rapport au ressort de rappel 27 permet de limiter le jeu formé entre la plaquette de contact 19 et la collerette de maintien 17a en position finale de la plaquette de contact 19, c'est-à-dire au moment du contact avec les bornes électriques 21 et 23. Le rebond subi par la plaquette de contact 19 est donc réduit lors du passage en position active de la tige de contact 17 de sorte que l'alimentation du moteur électrique est réalisée sans qu'il y ait de faux contacts. Par ailleurs, lorsque les bobines 5a et 5b du jeu de bobines 5 ne sont plus alimentées. Le ressort de rappel 27 permet de déconnecter la plaquette de contact 19 des bornes électriques 21 et 25 de manière à permettre le retour de la tige de contact 17 en position de repos.

Ainsi, l'utilisation d'un ressort d'écrasement 25 ayant un diamètre important, un nombre de spires élevées, une spire comprenant une portion plane perpendiculaire à son axe de révolution au niveau d'au moins l'une de ses extrémités et dont la raideur est supérieure à la raideur du ressort de rappel 27 permet d'obtenir un dispositif de contact plus stable lors du passage de la position de repos à la position active lorsque la plaquette de contact 19 entre en contact avec les bornes électriques 21 et 23 ce qui permet de réduire fortement voire de supprimer l'effet de rebond dû à l'accostage de la plaquette de contact 19 sur les bornes électriques 21 et 23 ou dû à l'équilibrage du ressort d'écrasement 25 après cet accostage.

Le dispositif de contact 15 selon la présente invention permet donc, de par sa structure et son nombre de pièce réduit, d'obtenir un dispositif de contact 15 fiable dans le temps, ayant un coût de production réduit et diminuant ou supprimant l'effet de rebond lors de l'activation du contacteur 1.

## Revendications

1. Dispositif de contact (15) d'un contacteur (1) de démarreur comprenant :
- une tige de contact (17) en matériau isolant électriquement,
- une plaquette de contact (19) en matériau conducteur électriquement comprenant un trou (19a) dans lequel est montée la tige de contact (17),
- un ressort d'écrasement (25),
- un ressort de rappel (27),
- un clip de fermeture (33) de largeur radiale supérieure ou égale au diamètre externe du ressort d'écrasement (25), le ressort d'écrasement (25) étant monté comprimé entre le clip de fermeture (33) et la plaquette de contact (19) qui est en butée sur une collerette de maintien (17a) de la tige de contact (17),
**caractérisé en ce que**
une encoche radiale (33a) est ménagée dans ledit clip de fermeture (33) et reçoit une portion de la tige de contact.

2. Dispositif de contact (15) selon la revendication 1 dans lequel le clip de fermeture (33) est en butée sur une collerette de fermeture (17b) de la tige de contact (17).

3. Dispositif de contact (15) selon la revendication 2 dans lequel le clip de fermeture (33) comprend un premier bord périphérique de centrage (33b) configuré pour venir entourer au moins partiellement la collerette de fermeture (17b) de manière à maintenir le clip de fermeture (33) en position autour de la tige de contact (17).

4. Dispositif de contact (15) selon la revendication 3 dans lequel le clip de fermeture (33) comprend un deuxième bord périphérique de centrage (33c) configuré pour être entouré au moins partiellement par l'extrémité du ressort d'écrasement (25) pour maintenir ledit ressort d'écrasement (25) centré autour de la tige de contact (17).

5. Dispositif de contact (15) selon l'une des revendications précédentes dans lequel la collerette de fermeture (17b) est monobloc avec la tige de contact (17).

6. Dispositif de contact selon l'une des revendications précédentes dans lequel la collerette de maintien (17a) est monobloc avec la tige de contact (17).

7. Dispositif de contact (15) selon l'une des revendications précédentes dans lequel le ressort d'écrasement (25) est en contact avec la plaquette de contact (19).

8. Dispositif de contact (15) selon la revendication 7 dans lequel le ressort d'écrasement (25) comprend une spire à l'extrémité du ressort d'écrasement en contact avec la plaquette de contact (19), cette spire comportant une portion de surface plane perpendiculaire à l'axe de révolution du ressort d'écrasement (25).

9. Dispositif de contact (15) selon l'une des revendications précédentes dans lequel le clip de fermeture (33) et la plaquette de contact (19) appliquent une précontrainte de 45 Newtons + ou - 10% sur le ressort d'écrasement (25).

10. Dispositif de contact (15) selon l'une des revendications précédentes dans lequel le ressort de rappel (27) est maintenu par frottements autour d'une extrémité de la tige de contact (17) et vient en appui sur la collerette de maintien (17a).

11. Dispositif de contact (15) selon l'une des revendications précédentes dans lequel le diamètre du trou (19a) de la plaquette de contact (19) est supérieur au diamètre de la collerette de fermeture (17b) et inférieur au diamètre de la collerette de maintien (17a).

12. Dispositif de contact (15) selon l'une des revendications précédentes dans lequel le ressort d'écrasement (25) a une raideur supérieure au ressort de rappel (27).

13. Démarreur comprenant un dispositif de contact (15) selon l'une des revendications précédentes.

## Patentansprüche

1. Kontaktvorrichtung (15) eines Anlasserschützes (1), umfassend:
- einen Kontaktstab (17) aus elektrisch isolierendem Material,
- eine Kontaktplatte (19) aus elektrisch leitendem Material, die ein Loch (19a) umfasst, in dem der Kontaktstab (17) montiert ist,
- eine Druckfeder (25),
- eine Rückstellfeder (27),
- einen Verschlussclip (33) mit einer radialen Breite, die größer als oder gleich dem Außendurchmesser der Druckfeder (25) ist, wobei die Druckfeder (25) zusammengedrückt zwischen dem Verschlussclip (33) und der Kontaktplatte (19) montiert ist, die an einem Halteflansch (17a) des Kontaktstabs (17) im Anschlag ist,
**dadurch gekennzeichnet, dass** ein radialer Einschnitt (33a) im Verschlussclip (33) ausgebildet ist und einen Abschnitt des Kontaktstabs aufnimmt.

2. Kontaktvorrichtung (15) nach Anspruch 1, wobei der Verschlussclip (33) an einem Verschlussflansch (17b) des Kontaktstabs (17) im Anschlag ist.

3. Kontaktvorrichtung (15) nach Anspruch 2, wobei der Verschlussclip (33) einen ersten umfänglichen Zentrierungsrand (33b) umfasst, der dazu ausgestaltet ist, den Verschlussflansch (17b) zumindest teilweise zu umgeben, so dass der Verschlussclip (33) um den Kontaktstab (17) herum in Position gehalten wird.

4. Kontaktvorrichtung (15) nach Anspruch 3, wobei der Verschlussclip (33) einen zweiten umfänglichen Zentrierungsrand (33c) umfasst, der dazu ausgestaltet ist, zumindest teilweise vom Ende der Druckfeder (25) umgeben zu werden, um die Druckfeder (25) um den Kontaktstab (17) herum zentriert zu halten.

5. Kontaktvorrichtung (15) nach einem der vorhergehenden Ansprüche, wobei der Verschlussflansch (17b) einstückig mit dem Kontaktstab (17) ist.

6. Kontaktvorrichtung nach einem der vorhergehenden Ansprüche, wobei der Halteflansch (17a) einstückig mit dem Kontaktstab (17) ist.

7. Kontaktvorrichtung (15) nach einem der vorhergehenden Ansprüche, wobei die Druckfeder (25) mit der Kontaktplatte (19) in Kontakt ist.

8. Kontaktvorrichtung (15) nach Anspruch 7, wobei die Druckfeder (25) eine Windung am Ende der Druckfeder umfasst, die mit der Kontaktplatte (19) in Kontakt ist, wobei diese Windung einen ebenen Flächenabschnitt senkrecht zur Umdrehungsachse der Druckfeder (25) beinhaltet.

9. Kontaktvorrichtung (15) nach einem der vorhergehenden Ansprüche, wobei der Verschlussclip (33) und die Kontaktplatte (19) die Druckfeder (25) mit einer Vorspannung von 45 Newton + oder - 10 % beaufschlagen.

10. Kontaktvorrichtung (15) nach einem der vorhergehenden Ansprüche, wobei die Rückstellfeder (27) durch Reibung um ein Ende des Kontaktstabes (17) herum gehalten wird und sich am Halteflansch (17a) abstützt.

11. Kontaktvorrichtung (15) nach einem der vorhergehenden Ansprüche, wobei der Durchmesser des Lochs (19a) der Kontaktplatte (19) größer als der Durchmesser des Verschlussflansches (17b) und kleiner als der Durchmesser des Halteflansches (17a) ist.

12. Kontaktvorrichtung (15) nach einem der vorhergehenden Ansprüche, wobei die Druckfeder (25) eine größere Steifigkeit als die Rückstellfeder (27) hat.

13. Anlasser mit einer Kontaktvorrichtung (15) nach einem der vorhergehenden Ansprüche.

## Claims

1. Contact device (15) of a contactor (1) of a starter motor, comprising:
- a contact stem (17) made of electrically insulating material
- a contact plate (19) made of electrically conductive material comprising a hole (19a) in which the contact stem (17) is mounted
- a compression spring (25)
- a return spring (27)
- a closure clip (33) of radial width equal to or greater than the external diameter of the compression spring (25),
the compression spring (25) being mounted compressed between the closure clip (33) and the contact plate (19) which is in abutment on a holding collar (17a) of the contact stem (17), **characterized in that** a radial notch (33a) is created in said closure clip (33) and receives a portion of the contact stem.

2. Contact device (15) according to Claim 1, in which the closure clip (33) is in abutment against a closing collar (17b) of the contact stem (17).

3. Contact device (15) according to Claim 2, in which the closure clip (33) comprises a first peripheral centring edge (33b) configured to at least partially surround the closing collar (17b) so as to hold the closure clip (33) in position around the contact stem (17) .

4. Contact device (15) according to Claim 3, in which the closure clip (33) comprises a second peripheral centring edge (33c) configured to be at least partially surrounded by the end of the compression spring (25) in order to hold said compression spring (25) centred around the contact stem (17).

5. Contact device (15) according to one of the preceding claims, in which the closing collar (17b) is in one piece with the contact stem (17).

6. Contact device according to one of the preceding claims, in which the holding collar (17a) is in one piece with the contact stem (17).

7. Contact device (15) according to one of the preceding claims, in which the compression spring (25) is in contact with the contact plate (19).

8. Contact device (15) according to Claim 7, in which the compression spring (25) comprises one turn, at the end of the compression spring, in contact with the contact plate (19), this turn comprising a surface portion that is planar perpendicular to the axis of revolution of the compression spring (25).

9. Contact device (15) according to one of the preceding claims, in which the closure clip (33) and the contact plate (19) apply a preload of 45 Newtons + or - 10% on the compression spring (25).

10. Contact device (15) according to one of the preceding claims, in which the return spring (27) is held by friction about an end of the contact stem (17) and comes to bear against the holding collar (17a).

11. Contact device (15) according to one of the preceding claims, in which the diameter of the hole (19a) of the contact plate (19) is greater than the diameter of the closing collar (17b) and smaller than the diameter of the holding collar (17a).

12. Contact device (15) according to one of the preceding claims, in which the stiffness of the compression spring (25) is greater than that of the return spring (27) .

13. Starter motor comprising a contact device (15) according to one of the preceding claims.
